# EUROPÄISCHE PATENTSCHRIFT

(11) **EP 0 166 139 B1**
(45) Veröffentlichungstag und Bekanntmachung des Hinweises auf die Patenterteilung: **10.08.1988**
(21) Anmeldenummer: 85105688.7
(22) Anmeldetag: 09.05.1985
(51) Int. Cl.: B02C 15/12

(54) **Vertikalmühle, insbesondere Wälzmühle für Kohlevermahlung**
Vertical mill, especially a roller mill for crushing coal
Broyeur vertical, en particulier broyeur à rouleaux pour le broyage du charbon

(30) Priorität: 25.06.1984 DE 3423412
(43) Veröffentlichungstag der Anmeldung: 02.01.1986
(73) Patentinhaber: CLAUDIUS PETERS AKTIENGESELLSCHAFT, D-2000 Hamburg 60 (DE)
(72) Erfinder: Galter, Hellmut, Dipl.-Ing., D-2000 Hamburg 61 (DE); Frühling, Reiner, Dipl.-Ing., D-2050 Hamburg 80 (DE)
(74) Vertreter: Glawe, Delfs, Moll & Partner

(56) Entgegenhaltungen:
- EP-A- 0 027 681
- GB-A- 998 629
- US-A- 2 545 254
- US-A- 3 511 445

## Beschreibung

Die Erfindung betrifft eine Vertikalmühle, insbesondere Wälzmühle für Kohlevermahlung, mit zwei übereinander angeordneten Mahlringen oder -schüsseln, von denen einer in Umlaufrichtung feststeht und von denen der andere von einem Motor in Drehbewegung versetzbar ist, mit zwischen den Mahlringen zur Zerkleinerung des Mahlgutes ablaufenden Mahlwalzen oder -kugeln, und mit einem um den unteren Mahlring herum angeordneten Düsenring, durch den ein Gas von unten in den Bereich der Mahlwalzen hineinblasbar ist, wobei der Düsenring aus mehreren in Umfangsrichtung aneinander anschließenden Düsensegmenten besteht, bei denen die Düsekanäle an drei Seiten durch Teile der Düsensegmente bergrenzt und zum unteren Mahlring hin offen sind, (US-A-2 545 254).

Bei Vertikalmühlen dieser Art wird das Mahlgut von innen auf den unteren Mahlring aufgegeben. Dieser untere Mahlring kann dabei rotierbar sein und mit einem entsprechenden motorischen Antrieb versehen sein, während der obere Mahlring in Umfangsrichtung feststeht. Dieser obere Mahlring ist aber in Richtung auf den unteren Mahlring federbelastet, so daß der obere Mahlring nachgeben kann, wenn die Mahlwalzen oder -kugeln durch darunter liegendes Mahlgut nach oben gedrückt werden. Bei einer ähnlichen Anordnung steht der untere Mahlring in Umfangsrichtung fest, während der obere Mahlring mit Hilfe eines Motors gedreht wird.

Das zerkleinerte Mahlgut wird dem nach oben gerichteten Gasstrom, insbesondere einem Luftstrom, aus dem Düsenring ausgesetzt. Dabei wird die leichtere Fraktion des zerkleinerten Gutes nach oben transportiert und einem Sichter zugeführt, mit Hilfe dessen ausreichend klein gemahlene Teilchen weggeführt werden, während noch nicht genügend zerkleinerte Teilchen der Vertikalmühle wieder zugeführt werden. Schwerere Teilchen bleiben im durch den Düsenring erzeugten Gasstrom schweben und gelangen so wieder in den Bereich der Mahlwalzen oder -kugeln. Dabei ist der Gasstrom häufig auch noch in Umfangsrichtung gelenkt, um eine schraubenförmige Bewegung des Luftstromes und des Mahlgutes zu erreichen. Der Gasstrom, insbesondere Luftstrom kann auch noch der Trocknung des Mahlgutes dienen; zu diesem Zweck kann insbesondere der Luftstrom erwärmt sein.

Kritisch ist für eine einwandfreie Funktionsweise die richtige Geschwindigkeit der durch den Düsenring tretenden Luft. Ist diese Geschwindigkeit nämlich zu groß, so werden auch schwerere Teilchen in den Sichter befördert, wodurch dieser überlastet werden kann. Außerdem wird auf diese Weise Energie verschwendet. Ist die Geschwindigkeit des Luftstromes aber zu gering, so fallen die schwereren Teilchen durch den Düsenring hindurch und verstopfen allmählich die Zuleitungskanäle für die Luft.

Die Luftgeschwindigkeit ist bei konstanter zugeführter Luftmenge pro Zeiteinheit von der Düsengröße abhängig.

Ist wegen zu großem Düsenquerschnitt die Luftgeschwindigkeit zu klein, so versucht man den Nachteil, daß das Grobgut nach unten durchfällt, meist dadurch zu beseitigen, daß entweder einige Düsen geschlossen werden oder aber daß alle Düsen durch entsprechende Abdeckungen verkleinert werden. Ist die Luftgeschwindigkeit beim Durchtritt durch die Düsen wegen zu kleiner Düsengröße zu groß, so muß der gesamte Düsenring gegen einen solchen mit größeren Düsen ausgetauscht werden.

Das Mahlgutbett, das durch den Luftstrom aufgelockert wird, rotiert ständig und befindet sich außerhalb der Mahlringe im Wirbelzustand, das heißt zwischen den Mahlkugeln oder -walzen und dem Mühlengehäuse. Damit ist dieser Bereich oberhalb des Düsenringes in besonders starkem Maße dem Verschleiß ausgesetzt.

Die Aufgabe der Erfindung besteht darin, einen Düsenring der eingangs genannten Art zu schaffen, bei dem mit einfachen Mitteln die Düsengröße leicht eingestellt und verstellt werden kann und bei dem verhältnismäßig kleine Verschleißteile einfach ausgewechselt werden können.

Die erfindungsgemäße Lösung besteht darin, daß die Düsensegmente in Radialrichtung verschiebbar, an einem Tragring in unterschiedlichem Abstand zum unteren Mahlring befestigbar sind, und daß der Düsenring Schutzsegmente zum Abdecken der Befestigungseinrichtungen der Düsensegmente aufweist, die die gleiche Länge in Umfangsrichtung wie die Düsensegmente haben.

Der Düsenring besteht also aus mehreren Düsensegmenten, so daß einzelne zu stark dem Verschleiß ausgesetzte Düsensegmente ausgetauscht werden können, ohne daß gleich der ganze Düsenring ausgetauscht werden muß. Die Düsenkanäle sind an drei Seiten durch die Düsensegmente begrenzt; an der vierten Seite sind sie durch den unteren Mahlring begrenzt. Werden nun die Düsensegmente in Radialrichtung bewegt, so wird die Größe der Düse, die durch den Kanal des Düsensegments und den Mahlring definiert wird, vergrößert oder verkleinert, so daß diese Düsengröße auch dann sehr genau eingestellt ist, wenn die Düsensegmente selbst keine Präzisionsteile sind, also etwa gegossen sind.

Durch die radiale Verschiebbarkeit der Düsensegmente kann zwar der Düsenquerschnitt verändert werden. Erstaunlicherweise kann man dabei durchaus in Kauf nehmen, daß sich der Ringspalt zwischen dem unteren Mahlring und den diesem benachbarten Teilen der Düsensegmente (den Düsenschaufeln) ändert. Dies hat nämlich innerhalb ziemlich weiter Grenzen keine weiteren Nachteile. Die radiale Verschiebbarkeit hat noch den weiteren Vorteil, daß Ungenauigkeiten zwischen Mühlengehäuse und unterem Mahlring, das heißt Differenzen im radialen Abstand, auf einfache Art und Weise so ausgeglichen werden können, daß der Ringspalt klein und der Düsenquerschnitt auf dem gesamten Umfang glichbleibend eingestellt werden können.

Die Befestigungseinrichtungen, mit denen die Düsensegmente in unterschiedlicher radialer Stellung befestigt werden können, sind durch die Schutzsegmente vor Abnutzung geschützt. Auch diese Schutzsegmente können einzeln ausgewechselt werden, wenn sie zu stark abgenutzt sind.

Zwischen den einzelnen Düsensegmenten verbleibt meistens ein Spalt, durch den Falschluft hindurchtreten könnte. Um diese Probleme zu verringern ist vorteilhafterweise vorgesehen, daß die Schutzsegmente in Umfangsrichtung zu den Düsensegmenten versetzt angeordnet sind, wodurch dieser Spalt wenigstens im Bereich der Schutzsegmente abgedeckt ist.

Die zur Seite des Mahlringes offenen Düsenkanäle können vorteilhafterweise dadurch gebildet werden, daß die Düsensegmente einen im wesentlichen sich in Umfangsrichtung erstreckenden Schaufelteil und mindestens eine sich von diesem in Richtung zum unteren Mahlring erstreckende, zur Umfangsrichtung geneigte Schaufel aufweisen. Durch die Neigung der Schaufel wird dabei der gewünschte Drall der aus den Düsen austretenden Luft erreicht. Ein Kanal wird dann jeweils zwischen einer Schaufel eines Düsensegmentes und der nächsten Schaufel des benachbarten Düsensegmentes gebildet. Besonders vorteilhaft hat es sich aber erwiesen, wenn pro Düsensegment zwei Schaufeln vorgesehen sind, wobei ein Kanal zwischen diesen beiden Schaufeln und je ein weiterer Kanal auf der Außenseite dieser Schaufeln in Zusammenwirkung mit einer Schaufel eines benachbarten Düsensegmentes gebildet wird.

Die Düsensegmente können auf besonders vorteilhafte Weise radial verschiebbar befestigt werden, wenn sie mit Leisten am Tragring befestigbar sind, die mit durch in Radialrichtung längliche Bohrungen des Düsensegments hindurchreichenden Schrauben gehalten sind. Auf diese Weise wird das Düsensegment zwischen der mit Schrauben befestigten Leiste und dem Tragring eingeklemmt.

An jeder Leiste ist dabei vorteilhafterweise eine Bohrung zum Befestigen eines Schutzsegmentes mit einer Schraube vorgesehen, die an einer Gabellasche des Schutzsegments angreift. Dabei übergreift das Schutzsegment nicht nur die Befestigungseinrichtung für das Düsensegment, sondern auch seine eigene Befestigungsschraube und schützt sie so vor Abnutzung. Dieser Befestigungsschraube für das Schutzsegment kann dabei, solange wie das benachbarte Schutzsegment noch nicht eingebaut ist, angezogen werden. Das letzte Schutzsegment kann dann mit einer Heftnaht befestigt werden.

Die Abnutzung der Schutzsegmente ist besonders klein, wenn sie eine dachförmig von innen nach außen ansteigende obere Oberfläche haben.

Das Durchtreten von Falschluft durch den Düsenring wird weiter vermindert, wenn der Raum zwischen dem Tragring und den Schutzsegmenten mit Isoliermaterial, insbesondere Isolierbeton verfüllbar ist.

Die Erfindung wird im folgenden beispielsweise unter Bezugnahme auf die beigefügten Zeichnungen anhand von vorteilhaften Ausführungsformen beschrieben. Es zeigen:
Fig. 1 in Draufsicht einen Teil des erfindungsgemäßen Düsenringes;
Fig. 2 in Seitenansicht einen Teil des Düsenringes, gesehen vom Mittelpunkt des Düsenringes her, und zwar teilweise im Schnitt; und
Fig. 3 eine vereinfachte Schnittansicht entlang der Linie 111-111 von Fig. 2.

Wie dies in Fig. 3 dargestellt ist, ist der erfindungsgemäße Düsenring zwischen der Mühlenwand, die bei 1 angedeutet ist, und der unteren, bei dieser Ausführungsform drehbaren Mahlschüssel 2 angeordnet. Der erfindungsgemäße Düsenring ist dabei an einem Tragring 3 befestigt, der an der Mühlenwand 1 befestigt ist.

Der Düsenring besteht aus Düsensegmenten 4 und Schutzsegmenten 5. Die Düsensegmente 4 erstrecken sich dabei in Radialrichtung mit einem dem Rand der Mahlschüssel 2 gegenüberstehenden Schaufelteil 6 und einem im wesentlichen dazu senkrechten Befestigungsteil 7, der auf der Tragleiste 3 aufliegt. Dabei hat der Schaufelteil 6 eine solche Form, die den gewünschten Düseneigenschaften entspricht; bei der Darstellung der Fig. 3 verengt sich der Düsenquerschnitt zwischen der Schaufelwand 6 und der Mahlschüssel 2 z.B. von unten nach oben.

Am Schaufelteil 6 sind Schaufeln 17 angebracht, die sich vom Schaufelteil 6 bis in die Nähe der Mahlschüssel 2 erstrecken. Diese Schaufeln sind schräg geneigt, um eine Drallbewegung der durchströmenden Luft zu bewirken. Bei der gezeigten Ausführungsform sind zwei solcher Schaufeln pro Düsensegment 4 vorgesehen. Auch die in Umfangsrichtung vorne und hinten liegenden Begrenzungen der Schaufelteile haben dabei eine Neigung, die der Neigung der Schaufeln 17 entspricht, wie dies z.B. in Fig. 2 deutlich zu sehen ist. Die Düsenkanäle werden dabei durch einen Teil des Schaufelteils 6, zwei benachbarte Schaufeln 17 (möglicherweise an einander angrenzenden Düsensegmenten 4) und die Mahlschüssel 2 begrenzt.

Die Düsensegmente 4 sind mit Hilfe des Befstigungsteiles 7 befestigt, der zu diesem Zweck zwei radial nach außen offene längliche Ausnehmungen 8 aufweist, durch die Schrauben 9 in Gewindebohrungen 10 des Tragringes 3 hineinreichen. Die Schrauben 9 greifen dabei an einer Leiste 11 an, wobei der Befestigungsteil 7 zwischen der Leiste 11 und dem Tragring 3 eingeklemmt wird. Die Schrauben 9 sind dabei noch durch ein Sicherungsbleck 12 gegen Losewerden gesichert.

Die Befestigungseinrichtungen, mit denen die Düsensegmente 4 in verschiedenen radialen Stellungen befestigt werden können, sind durch die Schutzsegmente 5 gegen Abnutzung geschützt. Diese Schutzsegmente 5 weisen eine Gabellasche 13 auf, mit der sie mit Hilfe einer Schraube 14 und einer Unterlegscheiben 15 auf dem Befestigungsteil 7 eines Düsensegments 4 befestigt werden können. Zu diesem Zweck wird die Schraube 14 in eine entsprechende mit Gewinde versehene Bohrung in der Leiste 11 eingeschraubt. Wie dies z. B. aus Fig. 1 ersichtlich ist, sind dabei die Schutzsegmente 5 relativ zu den Düsensegmenten 4 in Umfangsrichtung versetzt angeordnet, so daß die Spalten zwischen den Düsensegmenten wenigstens teilweise abgedeckt werden.

Der Raum zwischen Tragring 3 und Schutzsegment 5 kann noch mit einer Isoliermasse, z. B. Isolierbeton gefüllt sein, wie dies in Fig. 3 bei 16 angedeutet ist.

## Patentansprüche

1. Vertikalmühle, insbesondere Wälzmühle für Kohlevermahlung, mit zwei übereinander angeordneten Mahlringen oder -schüsseln, von denen einer in Umlaufrichtung feststeht und von denen der andere von einem Motor in Drehbewegung versetzbar ist, mit zwischen den Mahlringen zur Zerkleinerung des Mahlgutes ablaufenden Mahlwalzen oder -kugeln und mit einem um den unteren Mahlring (2) herum angeordneten Düsenring, durch den ein Gas von unten in den Bereich der Mahlwalzen hineinblasbar ist, der Düsenring aus mehreren in Umfangsrichtung aneinander anschließenden Düsensegmenten (4) besteht, bei denen die Düsenkanäle an drei Seiten durch Teile der Düsensegmente (6,17) begrenzt und zum unteren Mahlring (2) hin offen sind, dadurch gekennzeichnet, daß die Düsensegmente (4) in Radialrichtung verschiebbar, an einem Tragring (3) in unterschiedlichem Abstand zum unteren Mahlring (2) befestigbar sind, und daß er Schutzsegmente (5) zum Abdecken der Befestigungseinrichtungen (9 bis 12) der Düsensegmente (4) aufweist, die die gleiche Länge in Umfangsrichtung wie die Düsensegmente (4) haben.

2. Vertikalmühle nach Anspruch 1, dadurch gekennzeichnet, daß die Schutzsegmente (5) in Umfangsrichtung zu den Düsensegmenten (4) versetzt angeordnet sind.

3. Vertikalmühle nach Anspruch 1 oder 2, dadurch gekennzeichnet, daß die Düsensegmente (4) einen im wesentlichen sich in Umfangsrichtung erstreckenden Schaufelteil (6) mit mindestens einer sich von diesem in Richtung zum unteren Mahlring (2) erstreckenden, zur Umfangsrichtung geneigten Schaufel (17) aufweisen.

4. Vertikalmühle nach Anspruch 3, dadurch gekennzeichnet, daß jedes Düsensegment (4) zwei Schaufeln (17) aufweist.

5. Vertikalmühle nach einem der Ansprüche 1 bis 4, dadurch gekennzeichnet, daß die Düsensegmente (4) mit Leisten (11) am Tragring (3) befestigbar sind, die mit durch in Radialrichtung längliche Bohrungen (8) des Düsensegments (4) hindurchreichenden Schrauben (9) gehalten sind.

6. Vertikalmühle nach Anspruch 5, dadurch gekennzeichnet, daß jede Leiste (11) eine Bohrung zum Befestigen eines Schutzsegmentes (5) mit einer Schraube (14) aufweist, die an einer Gabellasche (13) des Schutzsegments (5) angreift.

7. Vertikalmühle nach einem der Ansprüche 1 bis 6, dadurch gekennzeichnet, daß die Schutzsegmente (5) eine radial von innen nach außen ansteigende obere Oberfläche haben.

8. Vertikalmühle nach einem der Ansprüche 1 bis 7, dadurch gekennzeichnet, daß der Raum zwischen dem Tragring (3) und den Schutzsegmenten (5) mit lsoliermaterial (16) , insbesondere Isolierbeton verfüllbar ist.

## Claims

1. A vertical mill, in particular a roller mill for crushing coal, with two crushing rings or bowls arranged one above the other, one of which is non-rotational and the other one of which can be rotated by a motor, with crushing rollers or balls running between the crushing rings so as to comminute the material being crushed and with a nozzle ring which is arranged around the lower crushing ring (2) and through which a gas can be blown from below into the region of the crushing rollers, the nozzle ring comprising a plurality of peripherally spaced nozzle segments (4), in which the nozzle ducts are bounded on three sides by parts of the nozzle segments (6, 17) and are open towards the lower crushing ring (2), characterised in that the nozzle segments (4), which are displaceable in the radial direction, can be secured to a support ring (3) at different spacings from the lower crushing ring (2), and in that it has protective segments (5) to cover the securing means (9 to 12) for the nozzle segments (4), which are of the same length as the nozzle segments (4) in the peripheral direction.

2. A vertical mill according to claim 1, characterised in that the protective segments (5) are disposed offset relative to the nozzle segments (4) in the peripheral direction.

3. A vertical mill according to claim 1 or 2, characterised in that the nozzle segments (4) have a blade part (6) extending substantially in the peripheral direction with at least one blade (17) extending from the latter towards the lower crushing ring (2) and inclined towards the peripheral direction.

4. A vertical mill according to claim 3, characterised in that each nozzle segment (4) has two blades (17).

5. A vertical mill according to any one of claims 1 to 4, characterised in that the nozzle segments (4) are secured to the supporting ring (3) with fillets (11) which are retained by screws (9) passing through radially elongate bores (8) of the nozzle segment (4)

6. A vertical mill according to claim 5, characterised in that each fillet (11) has a bore for securing a protective segment (5) with a screw (14) which engages on a forked strap (13) of the protective segment (5).

7. A vertical mill according to any one of claims 1 to 6, characterised in that the protective segments (5) have an upper surface rising radially from the interior towards the exterior.

8. A vertical mill according to any one of claims 1 to 7, characterised in that the space between the support ring (3) and the protective segments (5) is filled with insulating material (16), in particular insulating concrete.

## Revendications

1. Broyeur vertical, en particulier broyeur à roulement pour le broyage du charbon, comportant deux couronnes ou auges broyeuses disposées l'une au-dessus de l'autre, dont l'une est fixe en direction circonférentielle et dont l'autre peut être mise en mouvement de rotation par un moteur, avec des rouleaux ou boulets broyeurs qui roulent entre les couronnes broyeuses pour concasser la matière à broyer, et avec une couronne de buses qui est disposée tout autour de la couronne broyeuse inférieure (2) et à travers laquelle un gaz peut être injecté de bas en haut dans la région des rouleaux broyeurs, la couronne de buses se composant de plusieurs segments de buse (4) disposés à la suite les uns des autres en direction circonférentielle, les canaux de buse étant limités sur trois côtés par des parties des segments de buse (6, 17) et étant ouverts en direction de la couronne broyeuse inférieure (2) , caractérisé en ce que les segments de buse (4) peuvent être déplacés en direction radiale et être fixés sur une couronne porteuse (3) à distance différente de la couronne broyeuse inférieure (2), et en ce qu'il comporte des segments de protection (5) pour recouvrir les dispositifs de fixation (9 à 12) des segments de buse (4), segments de protection qui ont la même longueur en direction circonférentielle que les segments de buse (4).

2. Broyeur vertical selon la revendication 1, caractérisé en ce que les segments de protection (5) sont en position décalée en direction circonférentielle par rapport aux segments de buse (4).

3. Broyeur vertical selon la revendication 1 ou 2, caractérisé en ce que les segments de buse (4) présentent une partie à ailette (6) qui s'étend essentiellement en direction circonférentielle et qui comporte au moins une ailette (17) s'étendant à partir de celle-ci en direction de la couronne broyeuse inférieure (2) et inclinée par rapport à la direction circonférentielle.

4. Broyeur vertical selon la revendication 3, caractérisé en ce que chaque segment de buse (4) comporte deux ailettes (17).

5. Broyeur vertical selon l'une quelconque des revendications 1 à 4, caractérisé en ce que les segments de buse (4) peuvent être fixés à la couronne porteuse (3) au moyen de réglettes (11) qui sont maintenues par des vis (9) passant à travers des forures (8) de forme oblongue en direction radiale, pratiquées dans le segment de buse (4).

6. Broyeur vertical selon la revendication 5, caractérisé en ce que chaque réglette (11) présente une forure pour la fixation d'un segment de protection (5) au moyen d'une vis (14) qui s'engage dans une attache en fourche (13) du segment de protection (5).

7. Broyeur vertical selon l'une quelconque des revendications 1 à 6, caractérisé en ce que les segments de protection 15) présentent une surface supérieure qui s'élève de l'intérieur vers l'extérieur en direction radiale.

8. Broyeur vertical selon l'une quelconque des revendications 1 à 7, caractérisé en ce que l'espace entre la couronne porteuse (3) et les segments de protection (5) peut être rempli de matière isolante (16), en particulier de béton isolant.
